# FASCICULE DE BREVET EUROPEEN

(11) **EP 3 348 447 B1**
(45) Date de publication et mention de la délivrance du brevet: **03.03.2021**
(21) Numéro de dépôt: 18150483.8
(22) Date de dépôt: 05.01.2018
(51) Int. Cl.: B61D 35/00, A47K 5/02, B65D 25/00, A47K 5/12

(54) **EQUIPEMENT SANITAIRE POUR VÉHICULE FERROVIAIRE COMPORTANT UN RÉSERVOIR DE LIQUIDE ET VÉHICULE FERROVIAIRE CORRESPONDANT**
SANITÄRAUSSTATTUNG FÜR SCHIENENFAHRZEUG, DIE EINEN FLÜSSIGKEITSTANK UMFASST, UND ENTSPRECHENDES SCHIENENFAHRZEUG
SANITARY EQUIPMENT FOR RAILWAY VEHICLE COMPRISING A LIQUID CONTAINER, AND ASSOCIATED RAILWAY VEHICLE

(30) Priorité: 16.01.2017 FR 1750325
(43) Date de publication de la demande: 18.07.2018
(73) Titulaire: ALSTOM Transport Technologies, 93400 Saint-Ouen (FR); SNCF Mobilités, 93200 Saint-Denis (FR)
(72) Inventeur: DIVINE, Julien, 92370 CHAVILLE (FR); GUILLOTEAU, Emmanuel, 17440 AYTRE (FR)
(74) Mandataire: Lavoix

(56) Documents cités:
- JP-A- 2011 219 143
- US-A- 2 894 662

## Description

La présente invention concerne un équipement sanitaire, comprenant un réservoir de liquide comprenant :
- un corps délimitant une cavité et une ouverture de remplissage de la cavité, et
- un clapet articulé sur le corps et mobile par pivotement ou translation entre une position de libération de l'ouverture du réservoir de liquide et une position d'obturation de l'ouverture, le corps comprenant un premier déflecteur disposé dans la cavité en regard de l'ouverture. Un tel équipement sanitaire est décrit dans le document JP 2011 219143 A

Des équipements du type précité sont utilisés, par exemple, dans les toilettes de véhicules ferroviaires.

L'équipement sanitaire comporte alors généralement un bâti et une porte articulée par rapport au bâti, le réservoir de liquide étant monté sur la porte. Dans un tel contexte, le liquide peut être du savon.

L'équipement comporte d'autres composants qui peuvent être électriques, tels qu'un séchoir à mains (sèche-mains) porté par le bâti et proche du réservoir de liquide lorsque la porte articulée est fermée.

Le remplissage en liquide du réservoir est une opération de maintenance courante. Il doit donc s'effectuer rapidement. Ainsi, le réservoir ne comprend pas de bouchon vissé mais un clapet mobile entre une position de libération de l'ouverture et une position d'obturation de l'ouverture.

Dans un tel dispositif, lors de la fermeture de la porte de l'équipement après remplissage du réservoir, le clapet peut bouger et le liquide être projeté hors du réservoir.

Cette projection de liquide peut causer de graves problèmes électriques, par exemple du fait de la présence du séchoir à mains (sèche-mains), ou endommager l'environnement, par exemple par corrosion du fait du potentiel acido-basique (pH) du liquide.

Le but de l'invention est donc de proposer un équipement sanitaire permettant de réduire les risques de projection de liquide hors du réservoir.

A cet effet, l'invention a pour objet un équipement sanitaire du type précité, caractérisé en ce que le corps comprend un deuxième déflecteur disposé dans la cavité entre le premier déflecteur et l'ouverture.

Suivant des modes particuliers de réalisation, l'équipement sanitaire comporte l'une ou plusieurs des caractéristiques suivantes :
- le premier déflecteur s'étend vers l'intérieur de la cavité depuis un premier bord du corps délimitant l'ouverture ;
- le premier déflecteur comprend une plaque comprenant au moins deux parties, les deux parties étant inclinées l'une par rapport à l'autre d'un angle différent de 180° ;
- le deuxième déflecteur s'étend vers l'intérieur de la cavité depuis un deuxième bord du corps délimitant l'ouverture ;
- le ou les déflecteurs sont venus de matière avec le corps du réservoir de liquide ;
- le ou les déflecteurs sont des tôles métalliques ;
- l'équipement sanitaire comprend un bâti et une porte articulée par rapport au bâti, le réservoir de liquide étant monté sur la porte, et ;
- l'équipement sanitaire comprend un composant électrique, par exemple, un séchoir à mains.

L'invention a également pour objet un véhicule ferroviaire comprenant au moins un équipement sanitaire tel que défini plus haut.

L'invention sera mieux comprise à la lecture de la description qui va suivre, donnée à titre d'exemple et faite en se référant aux dessins annexés, sur lesquels :
- la figure 1 est une vue en perspective de l'équipement sanitaire selon l'invention ;
- la figure 2 est une vue partielle et schématique en perspective du réservoir de liquide selon l'invention, dans une position d'ouverture du clapet mobile.

Un équipement sanitaire pour véhicule ferroviaire 1 est représenté sur la figure 1.

L'équipement sanitaire 1 comporte, par exemple, un bâti 5, une porte 10 articulée par rapport au bâti 5 et un séchoir à mains (sèche-mains) 12.

La porte 10 est mobile entre une position ouverte, représentée sur la figure 1, et une position fermée (non-représentée).

L'équipement sanitaire 1 comprend, en outre, un réservoir 15 de liquide, montré plus en détail sur la figure 2.

Le liquide du réservoir 15 est, par exemple, du savon.

Le réservoir 15 de liquide comprend un corps 20 délimitant une cavité 25 et une ouverture 30 de remplissage de la cavité 25 par un liquide. Sur la figure 2, la paroi avant (par rapport à la figure 1) n'a pas été représentée afin de visualiser l'intérieur du corps 20.

Le réservoir 15 de liquide comprend en outre un clapet 35, articulé sur le corps 20 et mobile par pivotement ou translation entre une position de libération de l'ouverture 30 du réservoir 15 de liquide, représentée sur la figure 2, et une position d'obturation de l'ouverture 30, représentée sur la figure 1.

Le réservoir 15 de liquide comporte aussi un premier déflecteur 40 disposé dans la cavité 25 en regard de l'ouverture 30.

Le premier déflecteur 40 s'étend, par exemple, vers l'intérieur de la cavité 25 depuis un premier bord 45 du corps 20 délimitant l'ouverture 30.

Le premier bord 45 s'étend globalement horizontalement lorsque le réservoir 15 est intégré à l'équipement sanitaire 1.

Comme le montre la figure 2, le premier déflecteur 40 est orienté vers l'intérieur de la cavité 25 et présente une inclinaison par rapport au premier bord 45 de sorte à guider le liquide vers l'intérieur de la cavité 25 lors du remplissage.

Comme le montre la figure 2, le premier déflecteur 40 comprend, avantageusement, au moins deux parties, les deux parties étant inclinées l'une par rapport à l'autre d'un angle différent de 180°.

Plus précisément, le déflecteur 40 comprend, par exemple, une première partie et une deuxième partie, la première partie s'étendant entre le premier bord 45 et la deuxième partie, avec la première partie qui présente un angle d'inclinaison par rapport au premier bord 45 différent de l'angle d'inclinaison de la deuxième partie par rapport au premier bord 45.

Avantageusement, comme présenté à la figure 2, l'angle d'inclinaison de la première partie est tel que la première partie présente une inclinaison supérieure à la deuxième partie par rapport au premier bord 45.

Avantageusement l'angle d'inclinaison minimal entre la deuxième partie et le premier bord 45 est inférieur à 45°, de préférence inférieur à 25° et l'angle d'inclinaison minimal entre la première partie et le premier bord 45 est supérieur à 45°, de préférence compris entre 60° et 90°.

Le corps 20 du réservoir 15 de liquide comprend, préférentiellement, un deuxième déflecteur 50 disposé dans la cavité 25 entre le premier déflecteur 40 et l'ouverture 30.

Le deuxième déflecteur 50 s'étend, par exemple, vers l'intérieur de la cavité 25 depuis un deuxième bord 55 du corps 20 délimitant l'ouverture 30.

Le deuxième bord 55 s'étend globalement horizontalement lorsque le réservoir 15 est intégré à l'équipement sanitaire 1.

L'angle du déflecteur 50 est, par exemple, quasiment vertical lorsque la porte 10 est ouverte afin de guider le liquide vers l'intérieur du réservoir.

Avantageusement, l'angle d'inclinaison entre le déflecteur 50 et le deuxième bord 55 est compris entre 45° et 90°, de préférence entre 65° et 85°.

L'espace délimité entre les déflecteurs 40 et 50 est calibré pour permettre un remplissage rapide mais est également le plus petit possible afin de limiter les éclaboussures lors de la fermeture de la porte 10.

Préférentiellement, les premier et deuxième déflecteurs sont venus de matière avec le corps 20 du réservoir 15 de liquide et sont, par exemple, des tôles métalliques perforées ou non.

Une opération de maintenance de l'équipement sanitaire 1 va maintenant être décrite.

L'opérateur ouvre tout d'abord la porte 10 articulée. L'opérateur a alors accès à l'intérieur du bâti 5. Il peut réaliser l'opération de maintenance, par exemple, le remplissage du réservoir 15 en liquide.

L'opérateur referme ensuite la porte 10 articulée. C'est lors de cette étape de fermeture que des projections de liquide peuvent se produire.

Le premier déflecteur 40 va arrêter les projections de liquide qui auraient tendance à remonter vers l'ouverture 30 en l'absence du premier déflecteur 40.

Néanmoins le premier déflecteur 40 peut ne pas arrêter tout le liquide. Une partie de celui-ci peut, en effet, remonter en dépassant l'extrémité libre du premier déflecteur 40.

Le deuxième déflecteur 50 arrête, au moins en partie, les projections de cette partie du liquide.

On comprend qu'un tel équipement sanitaire 1 permet de réduire les risques de projections de liquide hors du réservoir. L'équipement sanitaire 1 garde néanmoins une conception compatible avec des opérations de maintenance courante, telles que le remplissage quotidien en liquide du réservoir.

## Revendications

1. Equipement sanitaire (1) pour véhicule ferroviaire, comprenant un réservoir (15) de liquide comprenant :
- un corps (20) délimitant une cavité (25) et une ouverture (30) de remplissage de la cavité (25), et
- un clapet (35) articulé sur le corps (20) et mobile par pivotement ou translation entre une position de libération de l'ouverture (30) du réservoir (15) de liquide et une position d'obturation de l'ouverture (30),
le corps (20) comprenant un premier déflecteur (40) disposé dans la cavité (25) en regard de l'ouverture (30), **caractérisé en ce que** le corps comprend un deuxième déflecteur (50) disposé dans la cavité (25) entre le premier déflecteur (40) et l'ouverture (30).

2. Equipement sanitaire selon la revendication 1, dans lequel le premier déflecteur (40) s'étend vers l'intérieur de la cavité (25) depuis un premier bord (45) du corps (20) délimitant l'ouverture (30).

3. Equipement sanitaire selon l'une quelconque des revendications précédentes, dans lequel le premier déflecteur (40) comprend une plaque comprenant au moins deux parties, les deux parties étant inclinées l'une par rapport à l'autre d'un angle différent de 180°.

4. Equipement sanitaire selon l'une quelconque des revendications précédentes, dans lequel le deuxième déflecteur (50) s'étend vers l'intérieur de la cavité (25) depuis un deuxième bord (55) du corps (20) délimitant l'ouverture (30).

5. Equipement sanitaire selon l'une quelconque des revendications précédentes, dans lequel le ou les déflecteurs (40, 50) sont venus de matière avec le corps (20) du réservoir (15) de liquide.

6. Equipement sanitaire selon l'une quelconque des revendications précédentes, dans lequel le ou les déflecteurs (40, 50) sont des tôles métalliques.

7. Equipement sanitaire selon l'une quelconque des revendications précédentes, comprenant un bâti (5) et une porte (10) articulée par rapport au bâti (5), le réservoir (15) de liquide étant monté sur la porte (10).

8. Equipement sanitaire selon l'une quelconque des revendications précédentes, comprenant un composant électrique, par exemple un séchoir à mains (12).

9. Véhicule ferroviaire comprenant au moins un équipement sanitaire selon l'une quelconque des revendications précédentes.

## Patentansprüche

1. Sanitärausrüstung (1) für ein Schienenfahrzeug, welche ein Flüssigkeitsbehältnis (15) aufweist, welches aufweist:
- einen Körper (20), welcher einen Hohlraum (25) und eine Öffnung (30) zum Befüllen des Hohlraums (25) begrenzt, und
- eine Klappe (35), welche mit dem Körper (20) gelenkverbunden ist und mittels Schwenkens oder Translation zwischen einer Position zum Freigeben der Öffnung (30) des Flüssigkeitsbehältnisses (15) und einer Position zum Verschließen der Öffnung (30) bewegbar ist,
wobei der Körper (20) einen ersten Ablenker (40) aufweist, welcher in der Kavität (25) gegenüber der Öffnung (30) angeordnet ist, **dadurch gekennzeichnet, dass** der Körper einen zweiten Ablenker (50) aufweist, welcher in der Kavität (25) zwischen dem ersten Ablenker (40) und der Öffnung (30) angeordnet ist.

2. Sanitärausrüstung gemäß Anspruch 1, wobei sich der erste Ablenker (40) zum Inneren der Kavität (25) hin von einem ersten Rand (45) des Körpers (20) her, welcher die Öffnung (30) begrenzt, erstreckt.

3. Sanitärausrüstung gemäß irgendeinem der vorherigen Ansprüche, wobei der erste Ablenker (40) eine Platte aufweist, welche zumindest zwei Teile aufweist, wobei die beiden Teile bezüglich einander in einem Winkel geneigt sind, der von 180° verschieden ist.

4. Sanitärausrüstung gemäß irgendeinem der vorherigen Ansprüche, wobei sich der zweite Ablenker (50) zum Inneren der Kavität (25) hin von einem zweiten Rand (55) des Körpers (20) her, welcher die Öffnung (30) begrenzt, erstreckt.

5. Sanitärausrüstung gemäß irgendeinem der vorherigen Ansprüche, wobei der oder die Ablenker (40, 50) einstückig mit dem Körper (20) des Flüssigkeitsbehältnisses (15) sind.

6. Sanitärausrüstung gemäß irgendeinem der vorherigen Ansprüche, wobei der oder die Ablenker (40, 50) metallische Bleche sind.

7. Sanitärausrüstung gemäß irgendeinem der vorherigen Ansprüche, welche einen Rahmen (5) und eine Tür (10), welche bezüglich des Rahmens (5) gelenkverbunden ist, aufweist, wobei das Flüssigkeitsbehältnis (15) an der Tür (10) montiert ist.

8. Sanitärausrüstung gemäß irgendeinem der vorherigen Ansprüche, welche eine elektrische Komponente, zum Beispiel einen Händetrockner (12), aufweist.

9. Schienenfahrzeug, welches zumindest eine Sanitärausrüstung gemäß irgendeinem der vorherigen Ansprüche aufweist.

## Claims

1. Sanitary equipment (1) for a railway vehicle, comprising a liquid container (15), comprising:
- a body (2) delimiting a cavity (25) and an opening (30) for filling the cavity (25), and
- a flap (35), articulated on the body (20) and moveable by pivoting or translation between a position for freeing the opening (30) of the liquid container (15) and a position for closing the opening (30),
the body (20) comprising a first deflector (40) disposed in the cavity (25) opposite the opening (30), **characterised in that** the body comprises a second deflector (50) disposed in the cavity (25) between the first deflector (40) and the opening (30).

2. Sanitary equipment according to claim 1, in which the first deflector (40) extends towards the interior of the cavity (25) from a first edge (45) of the body (20) delimiting the opening (30).

3. Sanitary equipment according to any of the preceding claims, in which the first deflector (40) comprises a plate comprising at least two parts, the two parts being inclined one with respect to the other at an angle different from 180°.

4. Sanitary equipment according to any of the preceding claims, in which the second deflector (50) extends towards the interior of the cavity (25) from a second edge (55) of the body (20) delimiting the opening (30).

5. Sanitary equipment according to any of the preceding claims, in which the deflector or the deflectors (40, 50) are integral with the body (20) of the liquid container (15).

6. Sanitary equipment according to any of the preceding claims, in which the deflector or the deflectors (40, 50) are metallic sheets.

7. Sanitary equipment according to any of the preceding claims, comprising a frame (5) and a door (10) articulated with respect to the frame (5), the liquid container (15) being mounted on the door (10).

8. Sanitary equipment according to any of the preceding claims, including an electrical component, for example a hand drier (12).

9. Railway vehicle including at least one item of sanitary equipment according to any of the preceding claims.
